# EUROPÄISCHE PATENTSCHRIFT

(11) **EP 0 301 016 B1**
(45) Veröffentlichungstag und Bekanntmachung des Hinweises auf die Patenterteilung: **27.03.1991**
(21) Anmeldenummer: 87902376.0
(22) Anmeldetag: 04.04.1987
(51) Int. Cl.: B01F 15/04

(54) **VORRICHTUNG ZUM DOSIEREN UND MISCHEN VON FLIESSFÄHIGEN MEHRKOMPONENTENSYSTEMEN**
DEVICE FOR METERING AND MIXING SYSTEMS OF MULTIPLE FLUID COMPONENTS
DISPOSITIF DE DOSAGE ET DE MELANGE DE SYSTEMES A COMPOSANTS FLUIDES MULTIPLES

(30) Priorität: 08.04.1986 DE 3611728
(43) Veröffentlichungstag der Anmeldung: 01.02.1989
(73) Patentinhaber: MEINZ, Hans Willi, D-52062 Aachen (DE)
(72) Erfinder: MEINZ, Hans Willi, D-52062 Aachen (DE)
(74) Vertreter: König, Werner, Dipl.-Ing.
(86) Internationale Anmeldenummer: DE8700149
(87) Internationale Veröffentlichungsnummer: WO8706154

(56) Entgegenhaltungen:
- DE-A- 3 128 666
- US-A- 2 788 953
- US-A- 3 100 451
- US-A- 3 836 335
- US-A- 4 060 178
- US-A- 4 132 483

## Beschreibung

Die Erfindung betrifft eine Vorrichtung zum Dosieren und Mischen von fließfähigen Mehrkomponentensystemen, insbesondere Polyurethansystemen, mit mindestens einem in einem Zylindergehäuse angeordneten Zylinderraum für jede Komponente, mit je einem takt- und fördersynchron gekoppelten Verdrängerelement in jedem Zylinderraum, wobei jeder Zylinderraum durch das Verdrängerelement in einen Komponentenraum und einen Druckraum unterteilt und an jeden Komponentenraum eine die jeweilige Komponente unter Druck zuführende Zuleitung angeschlossen ist, mit mindestens einem als Faltenbalg ausgebildeten Verdrängerelement, dessen eines Ende hermetisch dicht verschlossen und an dem Zylindergehäuse abgestützt ist und dessen anderes Ende durch einen Boden verschlossen ist, und mit einer Mischkammer, an die die Komponentenräume angeschlossen sind.

Aus der US-A- 4,132,483 ist eine derartige Vorrichtung bekannt. Diese bekannte Vorrichtung besteht aus jeweils einem Zylinderraum mit je einem Faltenbalg für jede Komponente, wobei jeder Faltenbalg den dazugehörigen Zylinderraum in einen Komponentenraum und in einen mit Hydraulikflüssigkeit gefüllten Druckraum unterteilt. In den jeweiligen Druckraum taucht jeweils ein Plungerkolben ein, der über eine dynamische Dichtung zur Umgebung abgedichtet ist. Die Plungerkolben aller Komponenten werden über ein gemeinsames, drehbares Joch mechanisch angetrieben.

Nachteilig bei dieser bekannten Vorrichtung ist der große konstruktive Aufwand sowie die dynamische Dichtung an den Plungerkolben, die auch bei einwandfreier Dichtung Leckverluste aufweisen. Dadurch verschiebt sich der Hubbereich der Faltenbälge fortschreitend, was zur Zerstörung der Faltenbälge führt, falls die Leckverluste nicht ständig überprüft und durch eine Leckergänzungseinrichtung wieder dem Druckraum zugeführt werden, damit das im Druckraum eingeschlossene Flüssigkeitsvolumen immer konstant bleibt.

Aus der DE-C- 31 28 666 ist ferner eine Vorrichtung zur Dosierung von Zweikomponentensystemen, insbesondere von Polyurethan-Komponenten bekannt, die aus drei axial hintereinander angeordneten Zylinderräumen besteht, denen jeweils ein mit einer Rollmembran belegter Kolben zugeordnet ist. Die drei Kolben sind mit einer gemeinsamen Kolbenstange verbunden. Zwei der Kolben sind als Dosierkolben für jeweils eine Komponente ausgebildet, der dritte Kolben ist erforderlich, damit der Druck in den Druckräumen der Dosierzylinder stets kleiner ist als der Druck in den Komponentenräumen, da sonst ein Abrollen der Rollmembranen auf den Dosierkolben nicht möglich ist.

Nachteilig bei dieser bekannten Vorrichtung ist sowohl der große konstruktive Aufwand als auch die oftmals nicht ausreichende chemische Beständigkeit der derzeit verfügbaren Rollmembranen gegen viele gebräuchliche Komponenten. Nachteilig ist ferner, daß das fest eingestellte Dosierverhältnis der Komponenten nur mit großem baulichen Aufwand verändert werden kann.

Die Aufgabe der vorliegenden Erfindung besteht nun darin, eine Vorrichtung zum Dosieren und Mischen von fließfähigen Mehrkomponentensystemen so auszubilden, daß sie bei einfachem Aufbau und geringem Wartungsaufwand sowohl abrasivste, z.B. zur Auskristallisation neigende Materialien, als auch chemisch aggressivste Flüssigkeiten verarbeiten kann, wobei das Dosierverhältnis auf an sich bekannte Art und Weise beliebig verändert werden kann.

Diese Aufgabe wird bei einer Vorrichtung der eingangs erwähnten Art erfindungsgemäß dadurch gelöst, daß die Zylinderräume axial hintereinander angeordnet und die dazugehörigen Verdrängerelemente über eine Kolbenstange fest miteinander verbunden sind.

Diese Vorrichtung weist also zwei oder mehrere miteinander takt- und fördersynchron gekoppelte Verdrängerelemente auf, wobei mindestens ein Vedrängerelement aus einem flexiblen Faltenbalg besteht und die übrigen Verdrängerelemente z.B. als herkömmliche Kolben ausgebildet sein können. In der Regel wird man jedoch alle Verdrängerelemente als Faltenbälge ausbilden, da sie in den meisten Fällen wesentlich preiswertere und langlebigere Konstruktionen ermöglichen als herkömmliche Kolben und Zylinder. Die Einsatzbereitschaft bzw. die Lebensdauer der Vorrichtung wird weder durch Korrosion noch durch Ablagerungen beeinträchtigt. Die Faltenbälge arbeiten völlig verschleißfrei. Selbst wenn sich während des Betriebes Ablagerungen an den Oberflächen der Faltenbälge bilden, ergeben sich daraus keine gravierenden Funktionsstörungen. Ferner brauchen bei Verwendung von Faltenbälgen die Zylinderinnenflächen nicht bearbeitet zu werden.

Neben der baulichen Einfachheit bietet die erfindungsgemäße Vorrichtung viele Vorteile in bezug auf Wartung und Betriebssicherheit. Die Dosierung der Komponenten kann diskontinuierlich erfolgen. Je nach Größe der Faltenbälge können Schußvolumina in der Größenordnung von maximal 50 l realisiert werden. Die Auffüllzeit (= Füllhub) der Komponentenräume beträgt dabei in Abhängigkeit vom Schußvolumen und der Viskosität der zu dosierenden Komponenten etwa 1 bis 100 Sekunden. Zweckmäßig ist eine automatische Steuerung des Arbeits- und Füllhubes. Bei automatischer Steuerung werden die Komponentenräume selbsttätig nach jedem Schuß aus druckgasbeladenen Vorratsbehältern wieder aufgefüllt. Die Auffüllzeiten sind bei diesem Anlagenkonzept so kurz, daß sie auch bei großen Schußvolumina im allgemeinen nicht störend wirken. Je nach Druckquelle ist ein praktisch pulsationsfreies Dosieren der Komponenten möglich, wobei mindestens ein als Faltenbalg ausgebildetes Verdrängerelement völlig leckagefrei dosiert. Grundsätzlich kann die erfindungsgemäße Vorrichtung jedes gewünschte Dosierverhältnis in jedem Druckbereich realisieren, da die Faltenbälge immer nur durch einen extrem niedrigen Differenzdruck belastet werden. Schließlich ist es zweckmäßig, alle Zylinderräume mit gleich großem Durchmesser auszuführen, weil so problemlos jedes beliebige Dosierverhältnis der Komponenten erzielt werden kann.

Gemäß einem weiteren Vorschlag der Erfindung kann die Vorrichtung so ausgebildet sein, daß jeder Druckraum an die gleiche Druckquelle p2 angeschlossen ist.

Diese Ausbildung ermöglicht einen besonders einfachen Antrieb durch Druckbeaufschlagung der Verdrängerelemente mittels einer Druckquelle.

Gemäß einem weiteren Vorschlag der Erfindung kann die Vorrichtung so ausgebildet sein, daß der flexible Faltenbalg aus austenitischem Edelstahl besteht.

Diese Ausführungsform ist besonders dann vorteilhaft, wenn die Temperaturen der zu dosierenden Komponenten hoch sind (über 150°C), die Komponenten chemisch besonders aggressiv (z.B. flüssige Alkalimetalle) oder besonders abrasiv (z.B. flüssige Kunststoffe mit mineralischen Füllstoffen) sind.

Gemäß einem weiteren Vorschlag der Erfindung kann die Vorrichtung so ausgebildet sein, daß der flexible Faltenbalg aus Polytetrafluoräthylen (PTFE) besteht.

Die chemische Beständigkeit von Polytetrafluoräthylen überragt die aller Elastomere und sonstiger Thermoplaste. Lediglich flüssige Alkalimetalle sowie einige Fluorverbindungen greifen bei höheren Drücken und Temperaturen den Werkstoff PTFE an. Die Herstellung der Faltenbälge aus PTFE erfolgt spanlos aus vorgeformten Rohlingen, wobei man den Balg auch mit einem geschlossenen Boden ausbilden kann. Handelsübliche PTFE-Faltenbälge erreichen Lastspielzahlen von 10⁷ bis 10⁹. Die Kosten eines Faltenbalges aus PTFE sind bei gleichem Verdrängungsvolumen sehr viel niedriger als die eines Faltenbalges aus Edelstahl.

Gemäß einem weiteren Vorschlag der Erfindung kann die Vorrichtung so ausgebildet sein, daß der flexible Faltenbalg aus einem extrusions- oder spritzgeblasenen thermoplastischen Kunststoff besteht.

Die aus thermoplastischen Kunststoffen durch Extrusions- oder Spritzblasen gefertigten Faltenbälge zeichnen sich durch hohe Beständigkeit gegenüber vielen Chemikalien und durch einen konkurrenzlos niedrigen Preis im Vergleich zu allen anderen Faltenbalg-Ausführungsformen aus. Sie können daher als billige Wegwerfteile angesehen werden, die bei geringem Aufwand ausgetauscht werden können, um z.B. Komponentenablagerungen zu entfernen oder das fest eingestellte Dosierverhältnis der Komponenten zu verändern. In der Regel wird man den Faltenbalg mit einem geschlossenen Boden ausbilden, so daß das Verdrängerelement nur noch aus einem Bauteil besteht. Eine zweiteilige Ausführung mit getrennt hergestelltem Boden empfiehlt sich nur dann, wenn handelsübliche Faltenbälge eingesetzt werden sollen (z.B. für Kleinserien).

Im folgenden Teil der Beschreibung wird die erfindungsgemäße Vorrichtung anhand eines Ausführungsbeispiels rein schematisch dargestellt und nachstehend näher beschrieben. Dieses Ausführungsbeispiel betrifft eine Vorrichtung in Niederdruck-Ausführung für eine diskontinuierliche Zweikomponenten-Dosierung.

Die Fig. zeigt ein besonders einfaches Ausführungsbeispiel der Erfindung, in der die Vorrichtung in Zweikomponentenausführung mit zwei axial hintereinander angeordneten Zylinderräumen und jeweils einem dazugehörigen Faltenbalg und einer angeschlossenen Mischkammer sowie zwei Vorratsbehältern für die beiden Komponenten ausgebildet ist, wobei der Dosierhub durch pneumatische Druckbeaufschlagung der Faltenbälge im Niederdruckbereich erfolgt.

Die dargestellte Vorrichtung besteht im wesentlichen aus zwei axial hintereinander angeordneten Zylinderräumen 1, 2 mit darin befindlichen Faltenbälgen 3, 4, die über eine Kolbenstange 5 fest miteinander verbunden sind und die die Zylinderräume 1, 2 in jeweils einen Komponentenraum 6, 7 und in einen Druckraum 8, 9 unterteilen. Weiterhin hat die Vorrichtung zwei über jeweils ein Rückschlagventil 10, 11 mit den Komponentenräumen 6, 7 verbundene Vorratsbehälter 12, 13 sowie eine Mischkammer 14, die an den Komponentenraum 6 direkt und an den Komponentenraum 7 über ein Rückschlagventil 15 und an eine Druckluftleitung 16 angeschlossen ist.

Die Zylinderräume 1, 2 sind mit gleich großem Durchmesser ausgeführt, so daß durch Austausch des Faltenbalges 4 jedes beliebige Dosierverhältnis erzielt werden kann. Die hier verwendeten Faltenbälge 3, 4 sind lagergängige PTFE-Spitzfaltenbälge gleicher Baulänge mit unterschiedlichen Durchmessern entsprechend dem gewünschten Dosierverhältnis, deren Böden 17, 18 aus Stahlblech bestehen und die über geteilte Stahlflansche 19, 20, 21, 22 an den Zylinderdeckeln 23, 24 und den Böden 17, 18 durch Schrauben befestigt sind, wobei unter den Schrauben Federelemente oder federnde Elastomer-Einlagen zwischen Stahlflansch 19, 20, 21, 22 und Faltenbalg-Flansch 25, 26, 27, 28 zu verwenden sind, um eine wirksame Abdichtung zwischen Komponentenraum 6, 7 und Druckraum 8, 9 zu erreichen.

Die Kolbenstange 5, die nur durch den Druck p₂, der auf ihrer Querschnittsfläche lastet, beansprucht wird, ist entsprechend leicht gebaut und in zwei Kolbenstangenführungen 29, 30 aus PTFE gelagert und jeweils durch eine selbstspannende PTFE-Manschettenpackung 31, 32 zwischen dem Druckraum 8 bzw. dem Komponentenraum 7 und Atmosphäre abgedichtet.

Die Rückschlagventile 10, 11, 15 sind ohne Federbelastung ausgeführt, wodurch ein extrem niedriger Öffnungsdruck möglich wird. Diese Ventile 10, 11, 15 schließen lediglich unter dem Eigengewicht der Ventilkugeln 33, 34, 35, was beim Einbau allerdings eine senkrechte Einbaulage unbedingt erforderlich macht.

Die Komponentenzuführung zur Mischkammer 14 erfolgt über Schlauchleitungen 36, 37, 16, wobei sich an der Mischkammer 14 zwei Absperrventile 38, 39 befinden, die zweckmäßigerweise als pneumatisch betätigte Kolbenschieber ausgebildet sind.

Für die erfindungsgemäße Vorrichtung ist es vorteilhaft, wenn das Druckniveau in den Druckräumen 8, 9 und den Komponentenräumen 6, 7 bei allen Betriebszuständen der Vorrichtung nahezu gleich ist. Diese Bedingung wird bei der Vorrichtung nach der Zeichnung besonders einfach durch Druckluftbeladung der Druckräume 8, 9 und der Vorratsbehälter 12, 13 erfüllt, wobei die Drücke p₁ und p₃ mit p₁ < p₃ auf konstantem Druckniveau gehalten werden und der Druck p₂ beim Arbeitshub auf p₃ angehoben und beim Füllhub auf p₁ abgesenkt wird. Dabei ist zu beachten, daß in den Hubendpunkten der Faltenbälge 3, 4 der Differenzdruck zwischen den Komponentenräumen 6, 7 und den Druckräumen 8, 9 nicht unzulässig hoch ansteigt. Konstruktiv läßt sich diese Forderung mit relativ wenig baulichem Aufwand durch den Einsatz von pneumatischen Steuerventilen (ohne Abb.) realisieren, die z.B. von einem Faltenbalgboden 17, 18 oder der Kolbenstange 5 am Hubende mechanisch betätigt werden und daraufhin die Absperrventile 38, 39 schließen bzw. das Druckniveau p₂ der Komponentenräume 6, 7 bzw. der Druckräume 8, 9 auf p₃ anheben bzw. auf p₁ absenken. Diese Steuerventile verhindern damit sowohl ein völliges Einfahren der Faltenbälge 3, 4 auf die sogenannte Blocklänge und ein völliges Ausfahren der Faltenbalgböden 17 bzw. 18 gegen die Kolbenstangen führung 29 bzw. den Zylinderdeckel 24 als auch unzulässig hohe Differenzdrücke zwischen den Komponentenräumen 6, 7 und den Druckräumen 8, 9 in den Hubendpunkten.

Der Dosierhub kann beginnen, wenn die beiden Absperrventile 38, 39, die sich an der Mischkammer 14 befinden, gleichzeitig geöffnet werden. Da der Druck p₁ in den Vorratsbehältern 12, 13 kleiner ist als der Druck in den Komponentenräumen 6, 7, sind die Rückschlagventile 10, 11 geschlossen. Da das Druckniveau in dem Komponentenraum 7 dem in der zur Mischkammer 14 führenden Druckluftleitung 16 entspricht (p₂ = p₃), ist das Rückschlagventil 15 geöffnet. Durch die geöffneten Absperrventile 38, 39 strömen nun die direkt der Mischkammer 14 zugeführte Komponente 40 und die in der Druckluftleitung 16 befindliche Druckluft 41 in die Mischkammer 14. Durch die Verdrängung der Komponente 40 aus dem Komponentenraum 6 setzt sich der Faltenbalg 3 mit der Kolbenstange 5 in Bewegung. Dadurch fördert der Faltenbalg 4 synchron die Komponente 42 aus dem Komponentenraum 7 über das geöffnete Rückschlagventil 15 in die Druckluftleitung 16, wobei die der Druckluft 41 zugeführte Komponente 42 durch die strömende Druckluft 41 in die Mischkammer 14 hineingedrückt und dort mit der direkt der Mischkammer 14 zugeführten Komponente 40 vermischt wird. Der Dosierhub kann durch gleichzeitiges Schließen der beiden Absperrventile 38, 39 jederzeit unterbrochen werden.

Das Füllen der Komponentenräume 6, 7 erfolgt aus den Vorratsbehältern 12, 13 durch Absenken des Druckes p₂ in den Druckräumen 8, 9 auf den Druck p₁, der in den Vorratsbehältern 12, 13 durch Druckluftbeladung über fest eingestellte Druckminderer (ohne Abb.) immer auf konstantem Druckniveau gehalten wird. Gleichermaßen wird der Druck p₃ in der zur Mischkammer 14 führenden Druckluftleitung 16 auf einem fest eingestellten, im Vergleich zu p₁ höheren Druckniveau, immer konstant gehalten. Die Rückschlagventile 10, 11 zwischen den Vorratsbehältern 12, 13 und den Komponentenräumen 6, 7, die aufgrund der während des Dosierhubes bestehenden Druckdifferenz geschlossen waren, öffnen, sobald der Druck p₂ in den Druckräumen 8, 9 auf den Druck p₁ abgesenkt worden ist. Aufgrund des jetzt entstandenen Differenzdruckes zwischen der zur Mischkammer 14 führenden Druckluftleitung 16 und dem Komponentenraum 7 schließt gleichzeitig das Rückschlagventil 15. Die Komponenten 40, 42 fließen nun aus den Vorratsbehältern 12, 13 über die geöffneten Rückschlagventile 10, 11 bei nahezu gleichem Druck in die Komponentenräume 6, 7. Um die Faltenbälge 3, 4 mit der daran befestigten Kolbenstange 5 in den Lagern 29, 30 und den Manschettenpackungen 31, 32 axial zu bewegen, werden nur extrem niedrige Differenzdrücke (Größenordnung: 0,01 bis 0,1 bar) benötigt, die für die hier verwendeten Faltenbälge 3, 4 völlig unschädlich sind. Sobald der maximale Hubendpunkt der Faltenbälge 3, 4 erreicht ist, wird der Druck p₂ in den Druckräumen 8, 9 wieder auf den Arbeitsdruck p₂ = p₃ erhöht. Gleichzeitig schließen die Rückschlagventile 10, 11 zwischen den Vorratsbehältern 12, 13 und den Komponentenräumen 6, 7 und öffnet das Rückschlagventil 15 zwischen dem Komponentenraum 7 und der Druckluftleitung 16. Die Vorrichtung steht nun für einen neuen Dosierhub zur Verfügung.

## Patentansprüche

1. Vorrichtung zum Dosieren und Mischen von fließfähigen Mehrkomponentensystemen, insbesondere Polyurethansystemen, mit mindestens einem in einem Zylindergehäuse angeordneten Zylinderraum (1, 2) für jede Komponente, mit je einem takt- und fördersynchron gekoppelten Verdrängerelement (3, 4) in jedem Zylinderraum, wobei jeder Zylinderraum (1, 2) durch das Verdrängerelement (3, 4) in einen Komponentenraum (6, 7) und einen Druckraum (8, 9) unterteilt und an jeden Komponentenraum (6, 7) eine die jeweilige Komponente unter Druck zuführende Zuleitung angeschlossen ist, mit mindestens einem als Faltenbalg ausgebildeten Verdrängerelement (3, 4), dessen eines Ende verschlossen und an dem Zylindergehäuse abgestützt ist und dessen anderes Ende durch einen Boden (17, 18) verschlossen ist, und mit einer Mischkammer (14), and die die Komponentenräume (6, 7) angeschlossen sind, **dadurch gekennzeichnet**, daß die Zylinderräume (1, 2) axial hintereinander angeordnet und die dazugehörigen Verdrängerelemente (3, 4) über eine Kolbenstange (5) fest miteinander verbunden sind.

2. Vorrichtung nach Anspruch 1, dadurch gekennzeichnet, daß jeder Druckraum (8, 9) an die gleiche Druckquelle p2 angeschlossen ist.

3. Vorrichtung nach einem der vorhergehenden Ansprüche, dadurch gekennzeichnet, daß der flexible Faltenbalg (3, 4) aus austenitischem Edelstahl besteht.

4. Vorrichtung nach Anspruch 1 oder 2, dadurch gekennzeichnet, daß der flexible Faltenbalg (3 bzw. 4) aus Polytetrafluoräthylen (PTFE) besteht.

5. Vorrichtung nach Anspruch 1 oder 2, dadurch gekennzeichnet, daß der flexible Faltenbalg (3 bzw. 4) aus einem extrusions- oder spritzgeblasenen thermoplastischen Kunststoff besteht.

## Claims

1. Device for metering and mixing systems of multiple fluid components, especially polyurethane systems, with at least one cylindrical chamber (1, 2) arranged in a cylindrical housing for each component, with one displacing element each (3, 4), coupled synchronously in stroke and feed, in each cylindrical chamber, whereby each cylindrical chamber (1, 2) is subdivided by the displacing element (3, 4) into a component chamber (6, 7) and a pressure chamber (8, 9), and at each component chamber (6, 7) a feed line supplying the specific component under pressure is connected with at least one displacement element (3, 4) designed as expansion bellows, one end of which is closed and rests against the cylindrical housing, and the other end of which is closed by a base (17, 18), and with a mixing chamber (14), with which the component chambers (6, 7) are connected, **characterised in that** the cylinder chambers (1, 2) are arranged axially in series and that the associated displacing elements (3, 4) are firmly joined together via a piston rod (5).

2. Device in accordance with claim 1, characterised in that each pressure chamber (8, 9) is connected to the same pressure source p2.

3. Device in accordance with one of the preceding claims, characterised in that the flexible expansion bellows (3, 4) are made of austenitic special steel.

4. Device in accordance with claim 1 or 2, characterised in that the flexible expansion bellows (3 and 4) are made of polytetrafluor ethylene (PTFE).

5. Device in accordance with claim 1 or 2, characterised in that the flexible expansion bellows (3 and 4) are made of an extruded or injection-moulded thermoplastic material.

## Revendications

1. Dispositif de dosage et de mélange de systèmes à composants fluides multiples, en particulier les systèmes de polyuréthane, avec au moins une chambre cylindrique (1, 2) équipée d'un boîtier cylindrique pour chaque composant, avec dans chaque chambre cylindrique un élément compresseur couplé de manière synchrone à la cadence et à la manutention (3, 4). Chaque chambre cylindrique (1, 2) est divisée par l'élément compresseur (3, 4) en une chambre à composants (6, 7) et une chambre de pression. L'arrivée d'un des composants sous pression est raccordée à chaque chambre des composants (6, 7) et au moins à un des éléments compresseurs (3, 4) construit en forme de soufflet, dont une extrémité est fermée et bute contre le boîtier cylindrique et dont l'autre extrémité est fermée par un fond (17, 18). Ces extrémités sont raccordées à la chambre des composants (6, 7) par une chambre de mélange (14). Ce dispositif est caractérisé en ce que les chambres cylindriques (1, 2) sont alignées de manière axiale et que les éléments compresseurs qui y sont fixés (3, 4) sont raccordés l'un à l'autre par une tige de piston (5).

2. Dispositif selon la revendication 1, caractérisé en ce que chaque chambre de pression (8, 9) est raccordée à la même source de pression p2.

3. Dispositif suivant la revendication 1, caractérisé en ce que le soufflet flexible (3, 4) est réalisé en acier inoxydable austénitique.

4. Dispositif selon la revendication 1 ou 2, caractérisé en ce que le soufflet flexible (3 ou 4) est réalisé en polytetrafluoréthylène (PTFE).

5. Dispositif selon la revendication 1 ou 2, caractérisé en ce que le soufflet flexible (3 ou 4) est réalisé en matière synthétique thermoplastique extrudée ou injectée.
